# EUROPÄISCHE PATENTSCHRIFT

(11) **EP 0 755 894 B1**
(45) Veröffentlichungstag und Bekanntmachung des Hinweises auf die Patenterteilung: **14.03.2001**
(21) Anmeldenummer: 96111277.8
(22) Anmeldetag: 12.07.1996
(51) Int. Cl.: B66B 1/34

(54) **Verfahren und Einrichtung zur Messung der Last in einer Aufzugskabine**
Method and apparatus for measuring the load in an elevator car
Procédé et dispositif pour mesurer la charge dans une cabine d'ascenseur

(30) Priorität: 26.07.1995 CH 218795
(43) Veröffentlichungstag der Anmeldung: 29.01.1997
(73) Patentinhaber: INVENTIO AG, CH-6052 Hergiswil NW (CH)
(72) Erfinder: Mueller, Jürgen, Dr. Dipl.-Ing., 6033 Buchrain (CH)

(56) Entgegenhaltungen:
- EP-A- 0 528 188
- DE-A- 3 042 968
- US-A- 4 053 742

## Beschreibung

Die Erfindung betrifft ein Verfahren und eine Einrichtung zur Messung der Last in einer Aufzugskabine, die mittels Federelementen an einem Tragrahmen abgestützt ist, der mittels eines über eine Treibscheibe geführten Tragseiles in einem Aufzugsschacht verfahrbar ist, wobei ein von einer Motorsteuerung gesteuerter Motor die Treibscheibe antreibt und Fahrbefehle einer Aufzugssteuerung ausführt, wobei die Lage der Aufzugskabine im Aufzugsschacht mittels einer Weggebereinrichtung detektiert wird.

Aus der Patentschrift CH 663 949 ist eine Aufzugskabine mit einer Lastmesseinrichtung bekannt geworden. Der Kabinenboden der Aufzugskabine stützt sich über Federelemente auf horizontal verlaufenden Schenkeln von Winkeln ab, deren vertikal verlaufende Schenkel mit einem Bodenträger eines Tragrahmens verschraubt sind. An der oberen und unteren Seite des horizontal verlaufenden Schenkels eines jeden Winkels ist je ein Dehnungsmessstreifen befestigt. Es sind vier Winkel vorgesehen, die an den vier Ecken des Bodenträgers angeordnet sind. Die Dehnungsmessstreifen der vier Winkel sind zu einer Brückenschaltung zusammengeschaltet, die mit einem Verstärker verbunden ist. Der Verstärker ist türseitig unter der Aufzugskabine am Bodenträger befestigt.

Aus der Offenlegungsschrift DE 30 42 968 ist eine Aufzugseinrichtung mit einer in einem Schacht verfahrbaren Aufzugskabine und einem als Gewichtsausgleich dienenden Gegengewicht bekannt geworden. Kabine und Gegengewicht sind über ein Tragseil verbunden, das mittels einer Treibscheibe antreibbar ist. Ein Motor treibt die Treibscheibe und einen Tachogenerator an, der ein den Drehzahlistwert darstellendes Regelsignal der Motorwelle erzeugt. Die Kabine weist einen Lastmessboden auf, wobei die durch die Last verursachte Bewegung des Lastmessbodens mittels Potentiometern erfasst wird. Das Signal der Potentiometer wird als Störgrösse in den Drehzahlregelkreis mit Drehzahlistwert und Drehzahlsollwert eingespeist.

Nachteilig bei den bekannten Einrichtungen ist die aufwendige Konstruktion und Montage der Winkel mit den Dehnungsmessstreifen bzw. der Potentiometer am Bodenträger des Tragrahmens. Zudem sind erhebliche Einstellarbeiten für die Schaltung und den Verstärker notwendig. Solche Systeme sind dementsprechend auch teuer in der Herstellung und im Unterhalt.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und eine Einrichtung zu schaffen, die mit ohnehin in einem Aufzugssystem vorhandenen Messmitteln die Last in einer Aufzugskabine präzise erfasst.

Der durch die Erfindung erreichte Vorteil ist im wesentlichen darin zu sehen, dass Kabinenboden und Tragrahmen vereinfacht werden können, was wiederum eine Lastmessung auch bei Billig-Aufzugssystemen aus Kostengründen möglich macht.

Im folgenden wird die Erfindung anhand von lediglich einen Ausführungsweg darstellenden Zeichnungen näher erläutert. Es zeigen:
- Fig. 1: einen Aufzugsschacht mit einer Aufzugskabine und einem Weggeber,
- Fig. 2: ein Aufzugssystem mit der erfindungsgemässen Einrichtung zur Messung der Last in der Aufzugskabine,
- Fig. 3: ein Blockschaltbild einer Auswerteeinheit und
- Fig. 4: ein Flussdiagramm nach dem die Auswerteeinheit arbeitet.

In den Fig. 1 bis 4 ist mit 1 ein Aufzugsschacht mit Haltestellen 2 bezeichnet, in dem eine Aufzugskabine 3 verfahrbar ist. Ein Motor 4 treibt eine Treibscheibe 5 an, über die ein Tragseil 6 geführt ist. Am einen Ende des Tragseiles 6 ist ein Tragrahmen 7 und am anderen Ende des Tragseiles 6 ist ein Gegengewicht 8 angeordnet. Die Aufzugskabine 3 ruht auf Federelementen 9, die sich am Tragrahmen 7 abstützen. Ein über eine erste Umlenkrolle 10 und eine zweite Umlenkrolle 11 geführtes Band 12 ist mechanisch mit der Aufzugskabine 3 gekoppelt. Die Bewegung der Aufzugskabine 3 wird auf das Band 12 übertragen, das einen an die erste Umlenkrolle 10 angekoppelten Impulsgenerator 13 antreibt. Jede vertikale Bewegung der Aufzugskabine 3 wird somit vom Impulsgenerator 13 in elektrische Impulse umgewandelt. Vertikale Bewegungen gegenüber dem Aufzugsschacht 1 werden durch den Motor 4 beim Verfahren der Aufzugskabine 3 von Haltestelle 2 zu Haltestelle 2, durch Dehnung des Tragseiles 6 und durch Laständerungen in der Aufzugskabine 3 verursacht. Bei Laständerungen werden die Federelemente 9 entsprechend ihrer Charakteristik mehr oder weniger zusammengepresst, wodurch sich die Aufzugskabine 3 gegenüber dem Tragrahmen 7 und gegenüber dem Aufzugsschacht 1 bewegt, was wiederum vom Impulsgenerator 13 erfasst wird und in Impulse umgesetzt wird. Impulsgenerator 13, Band 12 und Umlenkrollen 10,11 sind Bestandteil eines üblicherweise in den Aufzugssystemen eingebauten Weggebers, der die genaue Lage der Aufzugskabine 3 im Aufzugsschacht 1 detektiert. Der Impulsgenerator 13 kann auch von einem nicht dargestellten Geschwindigkeitsbegrenzer angetrieben werden.

In einer weiteren Ausführungsvariante kann der Motor 4 am Tragrahmen 7, beispielsweise bei Linearmotorantrieben oder seillosen Reibradantrieben, angeordnet sein. Der Impulsgeber 13 kann auch an der Aufzugskabine 3 angeordnet sein. Bei dieser Variante kann Band 12 und Umlenkrollen 10,11 entfallen. Der Impulsgeber 13 wird dann mittels eines Reibrades angetrieben, das beispielsweise auf einer Führungsschiene abrollt.

Fig. 2 zeigt ein Aufzugssystem mit der erfindungsgemässen Einrichtung zur Messung der Last in der Aufzugskabine. Eine Aufzugssteuerung 14 erzeugt aufgrund von an Gebern 15 der Haltestellen 2 eingegebenen Stockwerkrufen FL und Kabinenrufen CA von Fahrgästen 16 in der Aufzugskabine 3 Fahrbefehle DO, die an eine Motorsteuerung 17 weitergeleitet werden. Die Motorsteuerung 17, beispielsweise ein Umrichter bestimmt aufgrund der Fahrbefehle und aufgrund eines Wegsignales SL des Impulsgenerators 13, das der momentanen Lage der Aufzugskabine 3 im Aufzugsschacht 1 entspricht, die Fahrkurve der Aufzugskabine 3. Mit der Fahrkurve ist der Sollwert der Beschleunigung, der Nenngeschwindigkeit und der Verzögerung der Aufzugskabine 3 bestimmt. Im weiteren wird ein Motorstrom IW gemessen und wie auch das Wegsignal SL einer Auswerteeinheit 18 zur Bestimmung von Lastgrössen zugeführt.

Fig. 3 zeigt prinzipiell die Funktionsweise der Auswerteeinheit 18. Das Wegsignal SL wird einem ersten Wandler 19 der Auswerteeinheit 18 zugeführt und wird dort bei einem Halt der Aufzugskabine 3 auf der Haltestelle 2 beispielsweise mittels einer Tabelle oder einer mathematischen Formel in eine der Bewegung der Aufzugskabine 3 gegenüber dem Aufzugsschacht 1 entsprechende erste Lastgrösse m_{SL} umgewandelt. Der Motorstrom IW wird einem zweiten Wandler 20 der Auswerteeinheit 18 zugeführt und wird dort bei Sollgeschwindigkeit der Aufzugskabine 3 beispielsweise mittels einer Tabelle oder einer mathematischen Formel in eine der Kabinenlast entsprechende zweite Lastgrösse m_{IW} umgewandelt. Diese Grösse dient als neue Lastreferenz. Beim Halt der Aufzugskabine 3 und anschliessendem Entladen bzw. neuem Beladen werden die zweite Lastgrösse m_{IW} und die der neuen Last in der Aufzugskabine 3 entsprechende erste Lastgrösse m_{SL} mittels eines Addierers 21 vorzeichenrichtig zu einer dritten Lastgrösse m_{IW} - m_{SL} addiert, die den mittels der Motorsteuerung 17 gesteuerten Motorstrom IW beeinflusst. Gleichzeitig kann die dritte Lastgrösse m_{IW} -m_{SL} von der Aufzugssteuerung 14 ausgewertet werden und abhängig von der Last in der Aufzugskabine 3 die Kabinenzuteilung, beispielsweise werden bei voller Aufzugskabine 3 keine weiteren Kabinenrufe mehr akzeptiert, vorgenommen werden.

Fig. 4 zeigt ein Flussdiagramm der beispielsweise softwaremässig realisierten Auswerteeinheit 18. In einem ersten Schritt S1 wird geprüft, ob die Aufzugskabine 3 auf einer Haltestelle 2 steht und die Türen noch geschlossen sind. Bei einem mit ja bezeichneten positiven Ergebnis der im Schritt S1 durchgeführten Prüfung wird in einem zweiten Schritt S2 das Wegsignal SL eingelesen und als Referenzsignal gespeichert. Nachdem in einem dritten Schritt S3 festgestellt worden ist, dass die Türen der Aufzugskabine 3 geöffnet worden sind und der Türschliessbefehl erfolgt ist, wird in einem vierten Schritt S4 das Wegsignal SL ausgewertet und mit der Differenz zum Referenzsignal des zweiten Schrittes S2 die erste Lastgrösse m_{SL} gebildet und gespeichert. In einem fünften Schritt S5 wird geprüft, ob die Türen wieder geschlossen worden sind. Bei geschlossenen Türen wird im sechsten Schritt S6 die dritte Lastgrösse m_{IW} - m_{SL} bestimmt, wobei die zweite Lastgrösse m_{IW} während der vorangehenden Fahrt und die erste Lastgrösse m_{SL} im vierten Schritt S4 gebildet worden sind. Die dritte Lastgrösse m_{IW} - m_{SL} wird auch der Aufzugsteuerung 3 und der Motorsteuerung 17 mitgeteilt. Im siebten Schritt S7 wird nach dem vorangehenden Halt auf der Haltestelle 2 solange die Geschwindigkeit der Aufzugskabine 3 überprüft, bis die Aufzugskabine 3 ihre Sollgeschwindigkeit erreicht hat. Dann wird in einem achten Schritt S8 aufgrund des momentanen Motorstromes IW die zweite Lastgrösse m_{IW} gebildet und gespeichert. Die im sechsten Schritt S6 der Aufzugssteuerung 14 und der Motorsteuerung 17 mitgeteilte und gespeicherte dritte Lastgrösse m_{IW} - m_{SL} wird nun mit der zweiten Lastgrösse m_{IW} überschrieben. Die Aufzugskabine 3 fährt dann mit der zweiten den mittels der Motorsteuerung 17 gesteuerten Motorstrom IW beeinflussenden Lastgrösse m_{IW} bis zum nächsten Halt auf einer Haltestelle 2.

Bei Motorsteuerungen in denen der Motorstrom nicht ausgewertet wird, kann die Beeinflussung des Motorstromes anhand lediglich der ersten Lastgrösse m_{SL} erfolgen. Bei leerer Aufzugskabine 3 wird in diesem Fall ein Referenzsignal erzeugt. Bei jedem Halt wird dann jeder Lastwechsel zur Lastgrösse m_{SL} der vorhergehenden Fahrt vorzeichenrichtig summiert.

## Patentansprüche

1. Verfahren zur Messung der Laständerung in einer Aufzugskabine (3), die mittels Federelementen (9) an einem Tragrahmen (7) abgestützt ist, der mittels eines über eine Treibscheibe (5) geführten Tragseiles (6) in einem Aufzugsschacht (1) verfahrbar ist, wobei ein von einer Motorsteuerung (17) gesteuerter Motor (4) die Treibscheibe (5) antreibt und Fahrbefehle einer Aufzugssteuerung (14) ausführt, wobei die Lage der Aufzugskabine (3) im Aufzugsschacht (1) mittels einer Weggebereinrichtung (10,11,12,13) detektiert wird,
dadurch gekennzeichnet,
dass die durch aus- und zusteigende Fahrgäste (16) verursachte Bewegung der Aufzugskabine (3) gegenüber dem Aufzugsschacht (1) mittels der Weggebereinrichtung (10,11,12,13) in ein Wegsignal (SL) umgewandelt wird und
dass aus dem Wegsignal (SL) eine erste Lastgrösse (m_{SL}) gebildet wird, wobei die erste Lastgrösse (m_{SL}) einen mittels der Motorsteuerung (17) gesteuerten Motorstrom (IW) beeinflusst.

2. Verfahren nach Anspruch 1,
dadurch gekennzeichnet,
dass bei einem Halt der Aufzugskabine (3) auf einer Haltestelle (2) das Wegsignal (SL) vor und nach dem Aus- und Zusteigen der Fahrgäste (16) erfasst wird und dass daraus die erste Lastgrösse (m_{SL}) gebildet wird.

3. Verfahren nach Anspruch 2,
dadurch gekennzeichnet,
dass aus dem Motorstrom (IW) eine zweite Lastgrösse (m_{IW}) gebildet wird und
dass eine dritte Lastgrösse (m_{IW} - m_{SL}) aus der Summe der ersten Lastgrösse (m_{SL}) und der zweiten Lastgrösse (m_{IW}) gebildet wird, wobei die dritte Lastgrösse (m_{IW} - m_{SL}) den mittels der Motorsteuerung (17) gesteuerten Motorstrom (IW) beeinflusst.

4. Verfahren nach Anspruch 3,
dadurch gekennzeichnet,
dass die dritte Lastgrösse (m_{IW} - m_{SL}) nach dem Schliessen der Kabinentüren gebildet wird, wobei die zweite Lastgrösse (m_{IW}) aufgrund des Motorstromes (IW) bei Sollgeschwindigkeit der Aufzugskabine (13) bei der vorangehenden Fahrt gebildet wurde.

5. Einrichtung zur Messung der Laständerung in einer Aufzugskabine (3), die mittels Federelementen (9) an einem Tragrahmen (7) abgestützt ist, der mittels eines über eine Treibscheibe (5) geführten Tragseiles (6) in einem Aufzugsschacht (1) verfahrbar ist, wobei ein von einer Motorsteuerung (17) gesteuerter Motor (4) die Treibscheibe (5) antreibt und Fahrbefehle einer Aufzugssteuerung (14) ausführt, wobei die Lage der Aufzugskabine (3) im Aufzugsschacht (1) mittels einer Weggebereinrichtung (10,11,12,13) detektiert wird,
dadurch gekennzeichnet,
dass zur Messung der durch aus- und zusteigende Fahrgäste (16) verursachte Bewegung der Aufzugskabine (3) gegenüber dem Aufzugsschacht (1) die Weggebereinrichtung (10,11,12,13) vorgesehen ist, die ein der Bewegung entsprechendes Wegsignal (SL) erzeugt und
dass zur Bestimmung einer dem Wegsignal (SL) entsprechenden ersten Lastgrösse (m_{SL}) eine Auswerteeinheit (18) mit einem ersten Wandler (19) vorgesehen ist, wobei die erste Lastgrösse (m_{SL}) einen mittels der Motorsteuerung (17) gesteuerten Motorstrom (IW) beeinflusst.

6. Einrichtung nach Anspruch 5,
dadurch gekennzeichnet,
dass die Auswerteeinheit (18) einen zweiten Wandler (20) zur Bestimmung einer dem Motorstrom (IW) entsprechenden zweiten Lastgrösse (m_{IW)} aufweist und dass die Auswerteeinheit (18) einen Addierer (21) zur Bestimmung einer aus der Summe der ersten Lastgrösse (m_{SL}) und der zweiten Lastgrösse (m_{IW}) gebildeten dritten Lastgrösse (m_{IW} - m_{SL}) aufweist, wobei die dritte Lastgrösse (m_{IW} - m_{SL}) den mittels der Motorsteuerung (17) gesteuerten Motorstrom (IW) beeinflusst.

## Claims

1. Method for the measurement of the load change in a lift cage (3), which is supported by means of spring elements (9) at a carrying frame (7), which is movable in a lift shaft (1) by means of a hoist cable (6) guided over a drive pulley (5), wherein a motor (4) controlled by a motor control (17) drives the drive pulley (5) and executes travel commands of a lift control (14), wherein the position of the lift cage (3) in the lift shaft (1) is detected by means of a travel transmitter device (10, 11, 12, 13), characterised in that the movement of the lift cage (3) relative to the lift shaft (1) caused by alighting and boarding passengers (16) is converted by means of the travel transmitter device (10, 11, 12, 13) into a travel signal (SL) and that a first load magnitude (m_{SL}) is formed from the travel signal (SL), wherein the first load magnitude (m_{SL}) influences a motor current (IW) controlled by means of the motor control (17).

2. Method according to claim 1, characterised in that in the case of a stop of the lift cage (3) at a stopping place (2), the travel signal (SL) is detected before and after the alighting and boarding of the passengers (16) and that the first load magnitude (m_{SL}) is formed therefrom.

3. Method according to claim 2, characterised in that a second load magnitude (m_{IW}) is formed from the motor current (IW) and that a third load magnitude (m_{IW}-m_{SL}) is formed from the sum of the first load magnitude (m_{SL}) and the second load magnitude (m_{IW}), wherein the third load magnitude (m_{IW} - m_{SL}) influences the motor current (IW) controlled by means of the motor control (17).

4. Method according to claim 3, characterised in that the third load magnitude (m_{IW} - m_{SL}) is formed after the closing of the cage doors, wherein the second load magnitude (m_{IW}) was formed during the preceding journey on the basis of the motor current at the intended speed of the lift cage (3).

5. Equipment for the measurement of the load change in a lift cage (3), which is supported by means of spring elements (9) at a carrying frame (7), which is movable in a lift shaft (1) by means of a hoist cable (6) guided over a drive pulley (5), wherein a motor (4) controlled by a motor control (17) drives the drive pulley (5) and executes travel commands of a lift control (14), wherein the position of the lift cage (3) in the lift shaft (1) is detected by means of a travel transmitter device (10, 11, 12, 13), characterised in that for the measurement of the movement of the lift cage (3) relative to the lift shaft (1) caused by alighting and boarding passengers (16), the travel transmitter device (10, 11, 12, 13) is provided, which produces a travel signal (SL) corresponding to the movement, and that for the ascertaining of a first load magnitude (m_{SL}) corresponding to the travel signal (SL), an evaluating unit (18) with a first converter (19) is provided, wherein the first load magnitude (m_{SL}) influences a motor current (IW) controlled by means of the motor control (17).

6. Equipment according to claim 5, characterised in that the evaluating unit (18) comprises a second converter (20) for ascertaining a second load magnitude (m_{IW}) corresponding to the motor current (IW) and that the evaluating unit (18) comprises an adder (21) for determining a third load magnitude (m_{IW} - m_{SL}) formed from the sum of the first load magnitude (m_{SL}) and the second load magnitude (m_{IW}), wherein the third load magnitude (m_{IW} - m_{SL}) influences the motor current (IW) controlled by means of the motor control (17).

## Revendications

1. Procédé pour mesurer la variation de charge dans une cabine d'ascenseur (3) qui est en appui, à l'aide d'éléments formant ressorts (9), contre un châssis porteur (7) mobile dans une cage d'ascenseur (1) grâce à un câble porteur (6) qui est guidé par l'intermédiaire d'une poulie motrice (5), étant précisé qu'un moteur (4) commandé par une commande de moteur (17) entraîne la poulie motrice (5) et exécute des ordres de trajet d'une commande d'ascenseur (14), et que la position de la cabine d'ascenseur (3) dans la cage d'ascenseur (1) est détectée à l'aide d'un dispositif détecteur de course (10, 11, 12, 13),
caractérisé en ce que le mouvement de la cabine d'ascenseur (3) par rapport à la cage d'ascenseur (1) qui est provoqué par les passagers (16) sortant et entrant est transformé à l'aide du dispositif détecteur de course (10, 11, 12, 13) en un signal de course (SL),
et en ce qu'une première grandeur de charge (m_{SL}) est formée à partir du signal de course (SL), cette première grandeur de charge (m_{SL}) influençant un courant de moteur (IW) commandé à l'aide de la commande de moteur (17).

2. Procédé selon la revendication 1,
caractérisé en ce que lors de l'arrêt de la cabine d'ascenseur (3) à un arrêt (2), le signal de course (SL) est enregistré avant et après la sortie et l'entrée des passagers (16), et en ce que la première grandeur de charge (m_{SL}) est formée à partir de ce signal.

3. Procédé selon la revendication 2,
caractérisé en ce qu'une deuxième grandeur de charge (m_{IW}) est formée à partir du courant de moteur (IW),
et en ce qu'une troisième grandeur de charge (m_{IW}-m_{SL}) est formée à partir de la somme de la première (m_{SL}) et de la deuxième (m_{IW}), cette troisième grandeur de charge (m_{IW}-m_{SL}) influençant le courant de moteur (IW) commandé à l'aide de la commande de moteur (17).

4. Procédé selon la revendication 3,
caractérisé en ce que la troisième grandeur de charge (m_{IW}-m_{SL}) est formée après la fermeture des portes de cabine, la deuxième grandeur de charge (m_{IW}) ayant été formée lors du trajet précédent à partir du courant de moteur (IW), à une vitesse théorique de la cabine d'ascenseur (13).

5. Dispositif pour mesurer la variation de charge dans une cabine d'ascenseur (3) qui est en appui, à l'aide d'éléments formant ressorts (9), contre un châssis porteur (7) mobile dans une cage d'ascenseur (1) grâce à un câble porteur (6) qui est guidé par l'intermédiaire d'une poulie motrice (5), étant précisé qu'un moteur (4) commandé par une commande de moteur (17) entraîne la poulie motrice (5) et exécute des ordres de trajet d'une commande d'ascenseur (14), et que la position de la cabine d'ascenseur (3) dans la cage d'ascenseur (1) est détectée à l'aide d'un dispositif détecteur de course (10, 11, 12, 13),
caractérisé en ce que pour mesurer le mouvement de la cabine d'ascenseur (3) par rapport à la cage d'ascenseur (1) qui est provoqué par des passagers (16) sortant et entrant, on prévoit le dispositif détecteur de course (10, 11, 12, 13) qui génère le signal de course (SL) correspondant à ce mouvement,
et en ce que pour définir une première grandeur de charge (m_{SL}) correspondant au signal de course (SL), on prévoit une unité d'évaluation (18) avec un premier convertisseur (19), la première grandeur de charge (m_{SL}) influençant un courant de moteur (IW) commandé à l'aide de la commande de moteur (17).

6. Dispositif selon la revendication 5,
caractérisé en ce que l'unité d'évaluation (18) comporte un second convertisseur (20) pour définir une deuxième grandeur de charge (m_{IW}) correspondant au courant de moteur (IW),
et en ce que l'unité d'évaluation (18) comporte un additionneur (21) pour définir une troisième grandeur de charge (m_{IW}-m_{SL}) formée à partir de la première (m_{SL}) et de la deuxième (m_{IW}), cette troisième grandeur de charge (m_{IW}-m_{SL}) influençant le courant de moteur (IW) commandé à l'aide de la commande de moteur (17).
